# EUROPÄISCHE PATENTSCHRIFT

(11) **EP 2 250 659 B1**
(45) Veröffentlichungstag und Bekanntmachung des Hinweises auf die Patenterteilung: **13.08.2014**
(21) Anmeldenummer: 09717512.9
(22) Anmeldetag: 11.02.2009
(51) Int. Cl.: H01H 71/24, H01H 71/40

(54) **SCHALTGERÄT**
SWITCHGEAR
DISPOSITIF DE COMMUTATION

(30) Priorität: 05.03.2008 AT 3602008
(43) Veröffentlichungstag der Anmeldung: 17.11.2010
(73) Patentinhaber: Eaton Industries (Austria) GmbH, 3943 Schrems (AT)
(72) Erfinder: TETIK, Adolf, A-1180 Wien (AT); KOLM, Roman, 3931 Gr. Reichenbach 45 (AT)
(74) Vertreter: Eaton IP Group EMEA
(86) Internationale Anmeldenummer: PCT/AT2009/000050
(87) Internationale Veröffentlichungsnummer: WO 2009/108965

(56) Entgegenhaltungen:
- DE-A1- 10 036 352
- DE-A1-102006 005 697
- US-A- 4 691 182

## Beschreibung

Die Erfindung betrifft ein Schaltgerät gemäß dem Oberbegriff des Patentanspruches 1.

Es sind Schaltgeräte bekannt, welche bei einem Kurzschluss in einem Leitungsnetz, dieses Leitungsnetz von einem Versorgungsnetz trennen, um die weitere Zufuhr elektrischen Stromes zu verhindern. Derartige Schaltgeräte weisen daher eine sog. Kurzschlussauslösevorrichtung auf, welche bei einem Ansprechen eine mechanische Trennvorrichtung auslöst, welche die Schaltkontakte des Schaltgeräts trennt, und den weiteren Stromfluss verhindert. Die Kurzschlussauslösevorrichtung wirkt dabei in der Regel mechanisch auf einen mechanischen Auslöser der Trennvorrichtung. Kurzschlussauslösevorrichtung sind etwa als elektromagnetische Vorrichtung ausgebildet, etwa als längliche zylindrische Spule, in deren Inneren ein beweglicher Anker angeordnet ist. Im Kurzscblussfall erreicht der Strom eine Stärke von einigen tausend Ampere, was dazu führt, dass der Anker bewegt wird, welcher die Trennvorrichtung auslöst. Nachteilig an derartigen Kurzschlussauslösevorrichtungen umfassend eine längliche zylindrische Spule ist die aufwendige Konstruktion, welche eine aufwendige Herstellung zur Folge hat, sowie die Lagerung des Ankers innerhalb der Spule.

Die DE 10 2006 005697 A1 beschreibt eine Einrichtung zum Auslösen eines Schaltgeräts, welche als Kurzschlussauslöser mit einem u-förmigen Joch ausgebildet ist, welches im Bereich einer Eingangsklemme angeordnet ist, und einen Klappanker betätigt. Aus der DE 100 36 352 A1 geht ein Magnetauslöser für Schutzschalter mit einem u-förmigen Joch und einem Klappanker hervor. Die US 4 691 182 A offenbart einen Schutzschalter mit einstellbarem magnetischem Auslöser.

Aufgabe der Erfindung ist es daher ein Schaltgerät der eingangs genannten Art anzugeben, mit welchem die genannten Nachteile vermieden werden können, und welches einen konstruktiv einfachen Aufbau aufweist.

Erfindungsgemäß wird dies durch die Merkmale des Patentanspruches 1 erreicht.

Dadurch kann ein Schaltgerät gebildet werden, welches einen konstruktiv einfachen Aufbau aufweist. Ein derartiger Aufbau kann - gegenüber dem Stand der Technik - mit weitaus höheren Toleranzen gefertigt werden, wobei die volle Funktion und Betriebssicherheit gewährleistet ist. Ein derartiges Schaltgerät kann daher kostenschonend mit einfachen Maschinen hergestellt werden.

Die Unteransprüche, welche ebenso wie der Patentanspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine bevorzugte Ausführungsform eines erfindungsgemäßen Schaltgeräts in axonometrischer Explosionsdarstellung;
Fig. 2 eine bevorzugte Ausführungsform einer Kurzschlussauslösevorrichtung und einer Überstromauslösevorrichtung zusammen mit einem ersten Schaltkontakt in teilweise geschnittener axonometrischer Darstellung;
Fig. 3 die Anordnung gemäß Fig. 2 in ungeschnittener axonometrischer Darstellung;
Fig. 4 ein Detail der Anordnung gemäß Fig. 2 im Seitenriss mit bereichsweise aufgebrochener Darstellung;
Fig. 5 eine Anordnung aus einer bevorzugte Ausführungsform einer Kurzschlussauslösevorrichtung und einer Überstromauslösevorrichtung mit einer Trennvorrichtung im Seitenriss;
Fig. 6 eine bevorzugte Ausführungsform einer Klappankerfeder im Aufriss; und
Fig. 7 die Anordnung gemäß Fig. 2 im Aufriss.

Die Fig. 1 zeigt ein Schaltgerät 1, welches insbesondere als Leistungsschalter ausgebildet ist, mit wenigstens einer Eingangsklemme 2 und wenigstens einer Ausgangsklemme 3 zum Anschluss elektrischer Leiter, sowie mit einem ersten Schaltkontakt 4 und einem zweiten Schaltkontakt, wobei die Schaltkontakte 4 in einer geschlossenen Stellung einen Strompfad zwischen der Eingangsklemme 2 und der Ausgangklemme 3 schließen, wobei eine Trennvorrichtung 5 zum Trennen des ersten Schaltkontaktes 4 und des zweiten Schaltkontaktes vorgesehen ist, wobei eine Kurzschlussauslösevorrichtung 7 vorgesehen ist, welche zum Auslösen der Trennvorrichtung 5 mit dieser in mechanischer Wirkverbindung steht, und wobei die Kurzschlussauslösevorrichtung 7 im Bereich der wenigstens einen Eingangsklemme 3 angeordnet ist, wobei die Kurzschlussauslösevorrichtung 7 wenigstens ein U-förmiges Joch 8 und einen beweglichen Klappanker 9 aufweist.

Dadurch kann ein Schaltgerät 1 gebildet werden, welches einen konstruktiv einfachen Aufbau aufweist. Ein derartiger Aufbau kann - gegenüber dem Stand der Technik - mit weitaus höheren Toleranzen gefertigt werden, wobei die volle Funktion und Betriebssicherheit gewährleistet ist. Ein derartiges Schaltgerät 1 kann daher kostenschonend mit einfachen Maschinen hergestellt werden.

Fig. 1 zeigt eine Reihe von Baugruppen einer bevorzugten Ausführungsform eines erfindungsgemäßen Schaltgeräts 1 in axonometrischer Explosionsdarstellung. Dargestellt ist eine Ausführung eines Schaltgeräts 1 mit drei Schaltstrecken bzw. Strompfaden, wobei jede vorgebbare Anzahl an Schaltstrecken bzw. schaltbaren Strompfaden vorgesehen sein kann. Vorzugweise sind erfindungsgemäße Schaltgeräte 1 mit einem, zwei, drei oder vier Strompfaden vorgesehen. Entsprechend der Anzahl an Strompfaden sind jeweils dieselbe Anzahl an Eingangsklemmen 2 bzw. Ausgangsklemmen 3 vorgesehen. In den Figuren sind jeweils lediglich gehäusefeste Teile der Eingangsklemmen 2 bzw. Ausgangsklemmen 3 dargestellt. Die betreffenden Eingangsklemmen 2 bzw. Ausgangsklemmen 3 umfassen in der Regel zusätzlich zu den dargestellten Teilen, jeweils wenigstens eine Klemmschraube, sowie bevorzugt jeweils wenigstens ein mittels der Klemmschraube beweglicher Klemmenkäfig. Das Schaltgerät 1 umfasst in der dargestellten bevorzugten Ausführung ein Isolierstoffgehäuse, welches in der bevorzugten Ausführungsform eine untere Gehäuseschale 23 und eine obere Gehäuseschale 24 umfasst. Der wenigstens eine erste Schaltkontakt 4 liegt in einer geschlossenen Stellung auf dem wenigstens einen zweiten Schaltkontakt, welcher bei der dargestellten Ausführungsform nicht sichtbar innerhalb der Baugruppe der Lichtbogenlöschkammer 25 angeordnet ist.

Erfindungsgemäße Schaltgeräte 1 weisen eine Kurzschlussauslösevorrichtung 7 auf. Die Fig. 1 bis 4 zeigen eine besonders bevorzugte Ausführungsform einer Anordnung aus einer Überstromauslösevorrichtung 6 und einer Kurzschlussauslösevorrichtung 7, welche in der weiteren Folge beschrieben wird, wobei auch eine nachfolgend beschriebene Kurzschlussauslösevorrichtung 7 ohne einer Überstromauslösevorrichtung 6 vorgesehen sein kann.

Die Kurzschlussauslösevorrichtung 7 wird aus einem u-förmigen Joch 8 und einem Klappanker 9 gebildet, wobei das U-förmige Joch 8 an einem ersten Leiter 10 des Strompfades befestigt ist, welcher vorzugsweise der Eingangsklemme 2 und/oder der Ausgangsklemme 3 zugeordnet ist.

Beim Auftreten eines Kurzschlusses sind die Ströme durch das Schaltgerät 1 derart hoch, dass das U-förmige Joch 8 den Klappanker 9 anzieht, wodurch der zweite Hebelarm 12 des Klappankers 9 ausgelenkt wird, und wobei dieser erste zweite Hebelarm 12 des Klappankers 9 die weitere Auslösung der Trennvorrichtung 5, und folglich das Trennen der Schaltkontakte 4, verursacht.

Bevorzugt ist vorgesehen, dass das U-förmige Joch 8 mit dem ersten Leiter 10 mittels wenigstens eines Niets 30 vernietet ist, wobei auch vorgesehen sein kann, dass das U-förmige Joch 8 mit dem ersten Leiter 10 verschraubt oder verschweißt ist. Das U-förmige Joch 8 ist umfassend einem Werkstoff gebildet, welcher eine Bündelung und/oder Verstärkung der elektromagnetischen Wirkung verursacht, vorzugsweise para- oder ferromagnetische Stoffe, etwa umfassend Eisen, nicht rostfreier Stahl bzw. sog. Dynamoblech.

An dem U-förmigen Joch 8 ist der Klappanker 9 drehbar gelagert, wobei das U-förmige Joch 8 hiezu zwei Lageröffnungen 31 aufweist, durch welche eine Drehachse 17 des Klappankers 9 geführt ist. Ein derartiger Aufbau ist sehr einfach in der Herstellung und sehr einfach und flexibel in der Justage, und kann daher mit höheren Fertigungstoleranzen hergestellt werden. Der Klappanker 9 weist in der bevorzugten Ausführungsform einen ersten Hebelarm 11 und einen zweiten Hebelarm 12 auf, wobei der erste Hebelarm 11 eine Kontaktfläche 13 zum Kontakt mit dem U-förmigen Joch 8 umfasst, und der zweite Hebelarm 12 als Auslösefortsatz 14 zum wenigstens mittelbaren Auslösen der Trennvorrichtung 5 ausgebildet ist.

Die Kontaktfläche 13 ist bevorzugt als plane Fläche ausgebildet, wobei vorgesehen sein kann, dass die Kontaktfläche 13 eine einstückig mit dem Klappanker 9 ausgebildete Fläche ist. Es kann jedoch - wie auch bei der dargestellten Ausführungsform - vorgesehen sein, dass der Klappanker 9 einen Kontaktteil 32 umfasst, und dass die Kontaktfläche 13 Teil des Kontaktteils 32 ist. Der Kontaktteil 32 ist dabei vorzugsweise auf dem ersten Hebelarm 11 befestigt, insbesondere angenietet. Bevorzugt ist vorgesehen, dass wenigstens der Kontaktteil 32 aus einem Werkstoff entsprechend den Werkstoffen für das U-förmige Joch 8 ausgebildet ist.

Der zweite Hebelarm 12 ist in Form und Dimension derart ausgebildet, dass dieser zur Auslösen der Trennvorrichtung 5 im Kurschlussfall entweder direkt auf diese einwirkt oder aber wenigstens einen Umlenkhebel 26 derart bewegt, dass dieser Umlenkhebel 26 die Trennvorrichtung auslöst, wie dies noch näher beschrieben wird. Der als Auslösefortsatz 14 zum wenigstens mittelbaren Auslösen der Trennvorrichtung 5 ausgebildete zweite Hebelarm 12 wirkt bei der bevorzugten Ausführungsform eines Schaltgeräts 1 nicht direkt auf die Trennvorrichtung 5, sondern über den Umlenkhebel 26. Der Klappanker 9, insbesondere der zweite Hebelarm 12, ist aus einem nicht magnetischen Werkstoff, vorzugsweise umfassend Kupfer oder Aluminium, gebildet.

Der Klappanker 9 wird durch eine Klappankerfeder 15 in eine Ruheposition, wie etwa in Fig. 3 dargestellt, gezwungen, bei welcher Ruheposition der Klappanker 26 von dem u-förmigen Joch 31 absteht. Als Ruheposition wird dabei eine Lage des Klappankers 9 bezeichnet, welche dieser ohne einem Kurzschluss in dem Leitungsnetz einnimmt. Insbesondere wird bei der Ruheposition der zweite Hebelarm 12 gegen einen Anschlag 16 gedrückt, und der erste Hebelarm 11 von dem U-förmigen Joch 8 weggedrückt. Der Anschlag 16 wird dabei durch einen Fortsatz 21 gebildet, welchen das U-förmige Joch 8 in Erstreckungsrichtung des zweiten Hebelarmes 12 aufweist. Ein derartiger Aufbau ermöglicht es mehrere Funktionen in dem u-förmigen Joch 8 zu integrieren, wobei auf weitere Bauelemente verzichtet werden kann.

Als Klappankerfeder 15 kann jede Art einer Feder vorgesehen sein, etwa eine Blattfeder, eine Schraubenfeder bzw. eine Drehfeder. Bevorzugt ist hiebei vorgesehen, dass die Klappankerfeder 15 als Drehfeder ausgebildet ist, welche um eine Drehachse 17 des Klappankers 9 herum angeordnet ist. Durch die Anordnung der Drehfeder um die Drehachse kann ein Verlust der Klappankerfeder 15, welche eine Beeinträchtigung der Funktion des Schaltgeräts 1 zur Folge hätte, sicher ausgeschlossen werden. An dem zweiten Hebelarm 12 des Klappankers 9 ist ein Fortsatz 21 angeordnet, an welchem ein erster Klappankerfederschenkel 18 der Klappankerfeder 15 angreift. Ein zweiter Klappankerfederschenkel 35 der Klappankerfeder 15 ist an dem U-förmigen Joch 8 festgelegt, wobei insbesondere vorgesehen sein kann, dass das U-förmige Joch 8 hiezu eine Aufnahme 36 für den zweiten Klappankerfederschenkel aufweist. Dies ist in Fig. 5 dargestellt.

In einer weiteren bevorzugten, jedoch nicht dargestellten Ausführungsform der Erfindung ist eine Druckfeder vorgesehen, welche den Klappanker 9 gegen das u-förmige Joch 8 beaufschlagt. Dadurch kann erreicht werden, dass es aufgrund des Wechselstroms in den typischen Versorgungsnetzen, zu keinen Vibrationen bzw. zu keinem Brummen kommt, welches durch eine ständige Bewegung des Klappankers 9 zwischen den Schenkeln des U-förmigen Jochs 8 erzeugt werden würde. Dabei ist bevorzugt vorgesehen, dass die Druckfeder in Richtung der Drehachse 17 des Klappankers 9 wirkt, wodurch eine im Wesentlichen momentenfreie Druckbelastung des Klappankers 9 erreicht werden kann. Dadurch kann verhindert werden, dass der Klappanker 9 verkantet, und dessen Klappbeweglichkeit eingeschränkt werden würde.

Besonders bevorzugt und wie in den Figuren, besonders den Fig. 6 und 7 dargestellt, ist vorgesehen, dass die Klappankerfeder 15 und die Druckfeder einstückig ausgebildet sind. Daher, dass die Klappankerfeder 15 als kombinierte Dreh/Druckfeder ausgebildet ist, und den Klappanker 9 in Richtung der Drehachse 17 des Klappankers 9 gegen das U-förmige Joch 8 beaufschlagt. Fig. 6 zeigt eine besonders bevorzugte Ausführungsform einer derartigen Klappankerfeder 15, welche als kombinierte Dreh/Druckfeder ausgebildet ist, im, im Wesentlichen entspannten Zustand. Der schraublinienförmige Mittelteil 37 der Klappankerfeder 15 wirkt dabei auch als Druckfeder. Fig. 7 zeigt eine Anordnung aus einer Kurzschlussauslösevorrichtung 7 und einer Überstromauslösevorrichtung 6, wobei eine Klappankerfeder 15 gemäß Fig. 6 angeordnet ist. Dabei ist deutlich zuerkennen, wie der schraublinienförmige Mittelteil 37 der Klappankerfeder 15 gegenüber dem entspannten Zustand gemäß Fig. 6 komprimiert ist, wobei die als kombinierte Dreh/Druckfeder ausgebildete Klappankerfeder 15 den Klappanker 9 gegen das U-förmige Joch 8 drückt bzw. beaufschlagt. Weiters kann dadurch sichergestellt werden, dass der Klappanker 9 gegen den Anschlag 16 gedrückt wird, und sich nicht von diesem weg bewegen kann.

Bevorzugt ist vorgesehen, dass erfindungsgemäße Schaltgeräte neben einer Kurzschlussauslösevorrichtung weiters eine Überstromauslösevorrichtung 6 aufweisen. Die Überstromauslösevorrichtung 6 umfasst ein Bimetallelement 22, welches bevorzugt an dem ersten Leiter 10 befestigt ist, wobei besonders bevorzugt vorgesehen ist, dass das Bimetallelement 22 mittels wenigstens eines Niets 30 an dem ersten Leiter 10 angenietet ist. Das weitere Ende des Bimetallelements 22, welches der Befestigung des Bimetallelements 22 mit dem ersten Leiter 10 gegenüber liegt ist mit einem flexiblen Leiter 20 verbunden, welcher mit einem Kontaktträger 33 verbunden ist, auf welchem die ersten Schaltkontakte 4 angeordnet sind. Bei der dargestellten bevorzugten Ausführungsform wird das Bimetallelement 22 daher direkt von Strom durchflossen, ist also selbst Teil des Strompfades, und wird unmittelbar vom Strom erwärmt. Es kann jedoch auch vorgesehen sein, dass das Bimetallelement 22 vollständig oder zusätzlich indirekt beheizt wird, indem etwa ein stromdurchflossener Leiter auf dem Bimetallelement 22 angeordnet ist. Mit steigender Erwärmung des Bimetallelements 22 aufgrund des Stromflusses, wird dieses immer weiter verbogen. Bei einem vorgebbaren Grad der Verbiegung des Bimetallelements 22, welcher proportional einer vorgebbaren Erwärmung des Leitungsnetzes ist, bewegt diese den Auslösefortsatz 28 des Umlenkhebels 26, welcher - wie bereits dargelegt - die weitere Auslösung der Trennvorrichtung 5, und folglich das Trennen der Schaltkontakte 4, verursacht. Bei der in den Fig. 1 bis 4 dargestellten bevorzugten Ausführungsform eines erfindungsgemäßen Schaltgerätes ist weiters vorgesehen, dass das Bimetallelement 22 innerhalb der U-förmigen Ausnehmung des U-förmigen Jochs 8 angeordnet ist, wodurch ein besonders kompakter Aufbau einer Überstromauslösevorrichtung 6 zusammen mit einer Kurzschlussauslösevorrichtung 7 erreicht werden kann.

Bei einem erfindungsgemäßen Schaltgerät 1 wirkt die Überstromauslösevorrichtung 6 und/oder die Kurzschlussauslösevorrichtung 7 nicht unmittelbar auf die Trennvorrichtung 5, sondern vielmehr über einen Umlenkhebel 26, welcher wenigstens einen Ansteuerfortsatz 28 und wenigstens einen Betätigungsfortsatz 29 aufweist, wie dies etwa in Fig. 5 dargestellt ist. In einer bevorzugten Ausführung eines erfindungsgemäßen Schaltgeräts 1 wirkt der zweite Hebelarm 12 des Klappankers 9 auf den Ansteuerfortsatz 28 des Umlenkhebels 26. Je Schaltstrecke ist ein Ansteuerfortsatz 28 vorgesehen. Der Betätigungsfortsatz 29 ist zum Auslösen der Trennvorrichtung 5 vorgesehen.

Bei der dargestellten besonders bevorzugten Ausführungsform der Erfindung, wie in Fig. 5 dargestellt, ist die Trennvorrichtung 5 als Schaltschloss ausgebildet. Das Schaltschloss ist ein kraftspeicherndes Bindeglied zwischen einem Betätigungshebel 27 und den Schaltkontakten 4. Das Schaltschloss wird in der gegenständlichen Ausbildung in einem ersten Schritt mittels Bewegung des Betätigungshebels 27 in einer ersten Bewegungsrichtung gespannt, wobei ein Federkraftspeicher gespannt wird, welcher bei einem Auslösen des Schaltschlosses für eine schnelle und sichere Trennung der Schaltkontakte 4 sorgt. Der Spannvorgang wird durch ein Einrasten, Verrasten bzw. Verklinken der Klinke an einem gehäusefesten Teil des Schaltschlosses beendet. In einem zweiten Schritt werden mittels Bewegung des Betätigungshebels 27 in eine zweite Richtung, die Schaltkontakte geschlossen. Die Rastverbindung der Klinke mit dem gehäusefesten Teil des Schaltschlosses ist derart ausgebildet, dass eine vorgebbare Bewegung der Klinke in einer vorgebbaren Richtung das Schaltschloss entriegelt, wodurch der Federkraftspeicher freigegeben wird und die Schaltkontakte getrennt werden. Ein derartiges bevorzugt zur Anwendung kommendes Schaltschloss 17 ist beispielsweise in der deutschen Offenlegungsschriften DE 42 27 213 A1 sowie der deutschen Patentschrift DE 44 42 417 C1 beschrieben. Wenn der Umlenkhebel 26 durch eine Bewegung der Überstromauslösevorrichtung 6 und/oder der Kurzschlussauslösevorrichtung 7, insbesondere durch eine Bewegung des Klappankers 9 und/oder des Bimetallelements 22, bewegt wird, kommt - nach einer vorgebbaren Bewegung des Umlenkhebels 26 - der Betätigungsfortsatz 29 mit der Klinke in Eingriff, und bewegt die Klinke derart weit, dass die Rastverbindung mit dem gehäusefesten Teil des Schaltschlosses gelöst wird, wodurch das Schaltschloss entriegelt, der Federkraftspeicher freigegeben wird und die Schaltkontakte 4 getrennt werden.

Weitere erfindungsgemäße Ausführungsformen weisen lediglich einen Teil der beschriebenen Merkmale auf, wobei jede Merkmalskombination, insbesondere auch von verschiedenen beschriebenen Ausführungsformen, vorgesehen sein kann.

## Patentansprüche

1. Schaltgerät (1), mit wenigstens einer Eingangsklemme (2) und wenigstens einer Ausgangsklemme (3) zum Anschluss elektrischer Leiter, sowie mit einem ersten Schaltkontakt (4) und einem zweiten Schaltkontakt, wobei die Schaltkontakte (4) in einer geschlossenen Stellung einen Strompfad zwischen der Eingangsklemme (2) und der Ausgangklemme (3) schließen, wobei eine Trennvorrichtung (5) zum Trennen des ersten Schaltkontaktes (4) und des zweiten Schaltkontaktes vorgesehen ist, wobei eine Kurzschlussauslösevorrichtung (7) vorgesehen ist, welche zum Auslösen der Trennvorrichtung (5) mit dieser in mechanischer Wirkverbindung steht, und wobei die Kurzschlussauslösevorrichtung (7) im Bereich der wenigstens einen Eingangsklemme (3) angeordnet ist, wobei die Kurzschlussauslösevorrichtung (7) wenigstens ein U-förmiges Joch (8) und einen beweglichen Klappanker (9) aufweist, **dadurch gekennzeichnet, dass** eine Druckfeder vorgesehen ist, welche den Klappanker (9) gegen das U-förmige Joch (8) beaufschlagt, und dass die Druckfeder in Richtung einer Drehachse (17) des Klappankers (9) wirkt.

2. Schaltgerät (1) nach Anspruch 1, **dadurch gekennzeichnet, dass** das U-förmige Joch (8) an einem ersten Leiter (10) des Strompfades befestigt ist, und dass der erste Leiter (10) der Eingangsklemme (2) und/oder der Ausgangsklemme (3) zugeordnet ist.

3. Schaltgerät (1) nach Anspruch 1 oder 2, **dadurch gekennzeichnet, dass** der Klappanker (9) an dem U-förmigen Joch (8) drehbar gelagert ist.

4. Schaltgerät (1) nach Anspruch 1, 2 oder 3, **dadurch gekennzeichnet, dass** der Klappanker (9) einen ersten Hebelarm (11) und einen zweiten Hebelarm (12) aufweist.

5. Schaltgerät (1) nach Anspruch 4, **dadurch gekennzeichnet, dass** der erste Hebelarm (11) eine Kontaktfläche (13) zum Kontakt mit dem U-förmigen Joch (8) umfasst, und dass die Kontaktfläche (13) als plane Fläche ausgebildet ist.

6. Schaltgerät (1) nach Anspruch 4 oder 5, **dadurch gekennzeichnet, dass** der zweite Hebelarm (12) als Auslösefortsatz (14) zum wenigstens mittelbaren Auslösen der Trennvorrichtung (5) ausgebildet ist.

7. Schaltgerät (1) nach einem der Ansprüche 4 bis 6, **dadurch gekennzeichnet, dass** eine Klappankerfeder (15) vorgesehen ist, welche den zweiten Hebelarm (12) gegen einen Anschlag (16) drückt, und den ersten Hebelarm (11) von dem U-förmigen Joch (8) weg drückt.

8. Schaltgerät (1) nach Anspruch 7, **dadurch gekennzeichnet, dass** die Klappankerfeder (15) als Drehfeder ausgebildet ist, welche um eine Drehachse (17) des Klappankers (9) herum angeordnet ist.

9. Schaltgerät (1) nach Anspruch 7 oder 8, **dadurch gekennzeichnet, dass** ein erster Klappankerfederschenkel (18) an einem hakenförmigen Fortsatz (19) am zweiten Hebelarm (12) des Klappankers (9) angreift.

10. Schaltgerät (1) nach einem der Ansprüche 7 bis 9, **dadurch gekennzeichnet, dass** ein zweiter Klappankerfederschenkel an dem U-förmigen Joch (8) festgelegt ist.

11. Schaltgerät (1) nach einem der Ansprüche 7 bis 10, **dadurch gekennzeichnet, dass** die Klappankerfeder (15) als kombinierte Dreh/Druckfeder ausgebildet ist, und den Klappanker (9) in Richtung der Drehachse (17) des Klappankers (9) gegen das U-förmige Joch (8) beaufschlagt.

12. Schaltgerät (1) nach einem der Ansprüche 4 bis 11, **dadurch gekennzeichnet, dass** das U-förmige Joch (8) in Erstreckungsrichtung des zweiten Hebelarmes (12) einen Fortsatz (21) aufweist, welcher den Anschlag (16) für den zweiten Hebelarm (12) bildet.

13. Schaltgerät (1) nach einem der Ansprüche 1 bis 13, **dadurch gekennzeichnet, dass** dieses eine Überstromauslösevorrichtung (6) aufweist, welche zum Auslösen der Trennvorrichtung (5) mit dieser in mechanischer Wirkverbindung steht.

14. Schaltgerät (1) nach Anspruch 13, **dadurch gekennzeichnet, dass** die Überstromauslösevorrichtung (6) ein Bimetallelement (22) umfasst, welches an dem ersten Leiter (10) des Strompfades befestigt ist.

15. Schaltgerät (1) nach Anspruch 14, **dadurch gekennzeichnet, dass** das Bimetallelement (22) innerhalb der u-förmigen Ausnehmung des U-förmigen Jochs (8) angeordnet ist.

16. Schaltgerät (1) nach einem der Ansprüche 1 bis 15, **dadurch gekennzeichnet, dass** dieses als Leistungsschalter ausgebildet ist.

## Claims

1. Switchgear (1) comprising at least one input terminal (2) and at least one output terminal (3) for connecting electrical conductors, and a first switching contact (4) and a second switching contact, wherein, in a closed position, the switching contacts (4) close a current path between the input terminal (2) and the output terminal (3), wherein a separating device (5) is provided for separating the first switching contact (4) and the second switching contact, wherein a short circuit tripping device (7) is provided in mechanically functional connection to the separating device (5) in order to trigger the same, and wherein the short circuit tripping device (7) is arranged in the region of the at least one input terminal (3), wherein the short circuit tripping device (7) has at least one U-shaped yoke (8) and a mobile hinged armature (9), **characterized in that** a pressure spring is provided which actuates the hinged armature (9) against the U-shaped yoke (8), and that the pressure spring functions in the direction of a rotational axis (17) of the hinged armature (9).

2. Switchgear (1) according to claim 1, **characterised in that** the U-shaped yoke (8) is fixed to a first conductor (10) of the current path, and that the first conductor (10) is assigned to the input terminal (2) and/or the output terminal (3).

3. Switchgear (1) according to claim 1 or 2, **characterised in that** the hinged armature (9) is rotatively mounted on the U-shaped yoke (8).

4. Switchgear (1) according to claim 1, 2, or 3, **characterised in that** the hinged armature (9) has a first lever arm (11) and a second lever arm (12).

5. Switchgear (1) according to claim 4, **characterised in that** the first lever arm (11) comprises a contact surface (13) for contacting with the U-shaped yoke (8), and that the contact surface (13) is configured as a planar surface.

6. Switchgear (1) according to claim 4 or 5, **characterised in that** the second lever arm (12) is configured as a trigger extension (14) for the at least indirect triggering of the separating device (5).

7. Switchgear (1) according to one of claims 4 to 6, **characterised in that** a hinged armature spring (15) is provided which presses the second lever arm (12) against a stop (16) and presses the first lever arm (11) away from the U-shaped yoke (8).

8. Switchgear (1) according to claim 7, **characterised in that** the hinged armature spring (15) is configured as a torsion spring which is arranged around a rotational axis (17) of the hinged armature (9).

9. Switchgear (1) according to claim 7 or 8, **characterised in that** a first hinged armature spring leg (18) engages at a hook-shaped extension (19) on the second lever arm (12) of the hinged armature (9).

10. Switchgear (1) according to one of claims 7 to 9, **characterised in that** a second hinged armature spring leg is fixed at the U-shaped yoke (8).

11. Switchgear (1) according to one of claims 7 to 10, **characterised in that** the hinged armature spring (15) is configured as a combined torsion/pressure spring and actuates the hinged armature (9) in the direction of the rotational axis (17) of the hinged armature (9) against the U-shaped yoke (8).

12. Switchgear (1) according to one of claims 4 to 11, **characterised in that** the U-shaped yoke (8) has an extension (21) in the extension direction of the second lever arm (12), which extension forms the stop (16) for the second lever arm (12).

13. Switchgear (1) according to one of claims 1 to 13, **characterised in that** said switchgear has an over-current tripping device (6) for triggering the separating device (5) and which is in mechanical functional connection with the same.

14. Switchgear (1) according to claim 13, **characterised in that** the over-current tripping device (6) comprises a bi-metal element (22) which is fixed to the first conductor (10) of the current path.

15. Switchgear (1) according to claim 14, **characterised in that** the bi-metal element (22) is arranged within the U-shaped recess of the U-shaped yoke (8).

16. Switchgear (1) according to one of claims 1 to 15, **characterised in that** the switchgear is configured as a circuit breaker.

## Revendications

1. Appareillage de commutation (1) comprenant au moins une borne d'entrée (2) et au moins une borne de sortie (3) pour le raccordement de conducteurs électriques, ainsi qu'un premier contact de commutation (4) et un second contact de commutation, dans lequel, en position fermée, les contacts de commutation (4) ferment un trajet de courant entre la borne d'entrée (2) et la borne de sortie (3), un dispositif de séparation (5) étant agencé pour séparer le premier contact de commutation (4) et le second contact de commutation, un dispositif de déclenchement de court-circuit (7) étant agencé de sorte à être raccordé fonctionnellement par voie mécanique audit dispositif de séparation (5) afin de déclencher ce dernier, et le dispositif de déclenchement de court-circuit (7) étant agencé à proximité de l'au moins une borne d'entrée (3), le dispositif de déclenchement de court-circuit (7) comprenant une culasse en forme de U (8) et une armature articulée mobile (9), **caractérisé en ce qu'**il est prévu un ressort de pression qui pousse l'armature articulée (9) contre la culasse en forme de U (8) et **en ce que** le ressort de pression agit dans la direction d'un axe de rotation (17) de l'armature articulée (9).

2. Appareillage de commutation (1) selon la revendication 1, **caractérisé en ce que** la culasse en forme de U (8) est fixée à un premier conducteur (10) du trajet de courant et **en ce que** le premier conducteur (10) est assigné à la borne d'entrée (2) et/ou à la borne de sortie (3).

3. Appareillage de commutation (1) selon la revendication 1 ou 2, **caractérisé en ce que** l'armature articulée (9) est montée rotative sur la culasse en forme de U (8).

4. Appareillage de commutation (1) selon la revendication 1, 2 ou 3, **caractérisé en ce que** l'armature articulée (9) comprend un premier bras de levier (11) et un second bras de levier (12).

5. Appareillage de commutation (1) selon la revendication 4, **caractérisé en ce que** le premier bras de levier (11) comprend une surface de contact (13) destinée à venir en contact avec la culasse en forme de U (8) et **en ce que** la surface de contact (13) est configurée sous la forme d'une surface plane.

6. Appareillage de commutation (1) selon la revendication 4 ou 5, **caractérisé en ce que** le second bras de levier (12) est configuré sous la forme d'une extension de déclenchement (14) pour permettre le déclenchement au moins indirect du dispositif de séparation (5).

7. Appareillage de commutation (1) selon l'une quelconque des revendications 4 à 6, **caractérisé en ce qu'**il est prévu un ressort d'armature articulée (15) qui presse le second bras de levier (12) contre une butée (16) et éloigne le premier bras de levier (11) de la culasse en forme de U (8).

8. Appareillage de commutation (1) selon la revendication 7, **caractérisé en ce que** le ressort d'armature articulée (15) est configuré sous la forme d'un ressort de torsion qui est agencé autour d'un axe de rotation (17) de l'armature articulée (9).

9. Appareillage de commutation (1) selon la revendication 7 ou 8, **caractérisé en ce qu'**une première branche de ressort d'armature articulée (18) vient en prise avec une extension en forme de crochet (19) agencée sur le second bras de levier (12) de l'armature articulée (9).

10. Appareillage de commutation (1) selon l'une quelconque des revendications 7 à 9, **caractérisé en ce qu'**une seconde branche de ressort d'armature articulée est fixée à la culasse en forme de U (8).

11. Appareillage de commutation (1) selon l'une quelconque des revendications 7 à 10, **caractérisé en ce que** le ressort d'armature articulée (15) est configuré sous la forme d'un ressort de torsion/pression combiné et déplace l'armature articulée (9) dans la direction de l'axe de rotation (17) de l'armature articulée (9) contre la culasse en forme de U (8).

12. Appareillage de commutation (1) selon l'une quelconque des revendications 4 à 11, **caractérisé en ce que** la culasse en forme de U (8) présente une extension (21) dans la direction d'extension du second bras de levier (12), laquelle extension forme la butée (16) pour le second bras de levier (12).

13. Appareillage de commutation (1) selon l'une quelconque des revendications 1 à 13, **caractérisé en ce qu'**il comprend un dispositif de déclenchement de surintensité (6) qui est raccordé fonctionnement par voie mécanique au dispositif de séparation (5) pour en permettre le déclenchement.

14. Appareillage de commutation (1) selon la revendication 13, **caractérisé en ce que** le dispositif de déclenchement de surintensité (6) comprend un élément bimétallique (22) qui est fixé au premier conducteur (10) du trajet de courant.

15. Appareillage de commutation (1) selon la revendication 14, **caractérisé en ce que** l'élément bimétallique (22) est agencé dans l'évidement en forme de U de la culasse en forme de U (8).

16. Appareillage de commutation (1) selon l'une quelconque des revendications 1 à 15, **caractérisé en ce qu'**il est configuré sous la forme d'un disjoncteur.
